# EUROPÄISCHE PATENTSCHRIFT

(11) **EP 3 775 716 B1**
(45) Veröffentlichungstag und Bekanntmachung des Hinweises auf die Patenterteilung: **18.12.2024**
(21) Anmeldenummer: 18716155.9
(22) Anmeldetag: 27.03.2018
(51) Int. Cl.: F25B 9/00, F25B 1/10, F25B 1/02, F25B 31/00, F04B 25/00, F04B 27/053, F04B 35/01, F04B 35/04, F04B 39/06

(54) **KÄLTEANLAGE**
REFRIGERATION SYSTEM
SYSTÈME FRIGORIFIQUE

(43) Veröffentlichungstag der Anmeldung: 17.02.2021
(73) Patentinhaber: BITZER Kühlmaschinenbau GmbH, 71065 Sindelfingen (DE)
(72) Erfinder: FRIEDRICH, Axel, 04155 Leipzig (DE); BECKER, Andreas, 06116 Halle (DE)
(74) Vertreter: Hoeger, Stellrecht & Partner Patentanwälte mbB
(86) Internationale Anmeldenummer: PCT/EP2018/057773
(87) Internationale Veröffentlichungsnummer: WO 2019/185121

(56) Entgegenhaltungen:
- EP-A2- 1 369 590
- EP-A2- 1 628 088
- WO-A2-2013/091899
- DE-A1- 102011 012 644
- JP-A- 2004 301 074
- US-A- 4 197 719
- US-A1- 2015 159 919

## Beschreibung

Die Erfindung betrifft eine Kälteanlage, insbesondere eine Transportkälteanlage, umfassend einen insbesondere mit CO₂ als Kältemittel arbeitenden Kältemittelkreislauf, in welchem ein Gesamtmassenstrom des Kältemittels geführt ist, einen im Kältemittelkreislauf angeordneten, auf Hochdruck verdichtetes Kältemittel kühlenden hochdruckseitigen Wärmeübertrager, ein im Kältemittelkreislauf auf den hochdruckseitigen Wärmeübertrager folgend angeordnetes Expansionsorgan, das im aktiven Zustand den Gesamtmassenstrom des Kältemittels durch Expansion kühlt und dabei einen Hauptmassenstrom aus flüssigem Kältemittel und einen Zusatzmassenstrom aus gasförmigem Kältemittel erzeugt, die in einen Zwischendrucksammler eintreten und in diesem in den Hauptmassenstrom und den Zusatzmassenstrom getrennt werden, mindestens eine Kühlstufe, welche den Hauptmassenstrom aus dem Zwischendrucksammler in mindestens einem Kühlexpansionsorgan auf einen Niederdruck expandiert und dabei an einem niederdruckseitigen Wärmeübertrager Kälteleistung zur Verfügung stellt, und eine den Hauptmassenstrom von Niederdruck auf Hochdruck verdichtende Kältemittelverdichtereinheit.

Derartige Kälteanlagen sind aus dem Stand der Technik bekannt. Das Dokument WO 2013/091899 offenbart eine Kälteanlage und eine Kältemittelverdichtereinheit mit den Merkmalen des Oberbegriffs der unabhängigen Ansprüche 1 bzw. 10.

Bei diesen besteht das Problem, die Kälteanlage, insbesondere für den Betrieb als Transportkälteanlage, möglichst einfach und effizient arbeitend aufzubauen.

Diese Aufgabe wird bei einer Kälteanlage der eingangs beschriebenen Art erfindungsgemäß dadurch gelöst, dass die Kältemittelverdichtereinheit eine erste Verdichterstufe zur Verdichtung des bei Niederdruck zugeführten Kältemittels des Hauptmassenstroms auf Mitteldruck und eine zweite Verdichterstufe zur Verdichtung des auf Mitteldruck verdichteten Kältemittels des Hauptmassenstroms auf Hochdruck aufweist und dass der Zusatzmassenstrom aus dem Zwischendrucksammler in die zweite Verdichterstufe der Kältemittelverdichtereinheit zur Verdichtung auf Hochdruck eintritt.

Die erfindungsgemäße Lösung schafft somit eine einfache Möglichkeit, eine Kälteanlage mit einer Kältemittelverdichtereinheit zu betreiben, bei welcher der Hauptmassenstrom und der Zusatzmassenstrom in optimaler Art und Weise auf Hochdruck verdichtet werden können.

Insbesondere schafft die erfindungsgemäße Kälteanlage die Möglichkeit, CO₂ als Kältemittel einzusetzen, und dabei die Kälteanlage optimal zu betreiben.

Besonders günstig ist es bei der erfindungsgemäßen Lösung, wenn die erste Verdichterstufe der Kältemittelverdichtereinheit mit einem mitteldruckseitigen Wärmeübertrager verbunden ist, welcher den auf Mitteldruck verdichteten Hauptmassenstrom kühlt, bevor dieser in die zweite Verdichterstufe eintritt.

Diese Lösung schafft - insbesondere bei Verwendung von CO₂ als Kältemittel - die Möglichkeit, das beim Verdichten auf Mitteldruck signifikant erhitzte Kältemittel wieder abzukühlen, bevor eine Verdichtung auf Hochdruck erfolgt.

Prinzipiell könnte der mitteldruckseitige Wärmeübertrager durch beliebige Medien gekühlt sein.

Es wäre beispielsweise denkbar, auch den mitteldruckseitigen Wärmeübertrager so anzuordnen, dass dieser durch das bei Niederdruck zur Kältemittelverdichtereinheit strömende Kältemittel gekühlt wird.

Eine besonders einfache Lösung sieht jedoch vor, dass der mitteldruckseitige Wärmeübertrager ein außerhalb der Kältemittelverdichtereinheit angeordneter externer Wärmeübertrager ist.

Dieser externe Wärmeübertrager kann durch vielerlei Medien gekühlt werden. Besonders vorteilhaft ist es, wenn Umgebungsluft zur Kühlung dient.

Hinsichtlich der Expansion des Gesamtmassenstroms durch das auf den hochdruckseitigen Wärmeübertrager folgende Expansionsorgan wurde nicht festgelegt, auf welchen Druck die Expansion erfolgen soll, es ist lediglich vorgesehen, dass das Expansionsorgan den Druck auf einen Zwischendruck expandiert.

Eine Möglichkeit ist die, dass der Zwischendruck höher ist als der Mitteldruck und dass der Zusatzmassenstrom durch ein Zusatzmassenstromexpansionsorgan auf Mitteldruck expandiert wird und bei Mitteldruck in die zweite Verdichterstufe eintritt.

Eine andere vorteilhafte Möglichkeit sieht vor, dass der Zwischendruck dem Mitteldruck im Wesentlichen entspricht, so dass der Gesamtmassenstrom durch das auf den ersten externen Wärmeübertrager folgende Expansionsorgan auf Mitteldruck expandiert werden kann.

Hinsichtlich der Druckniveaus, bei welcher die Kälteanlage arbeitet wurden keine näheren Angaben gemacht.

So sieht eine vorteilhafte Lösung vor, dass bei CO₂ als Kältemittel der Niederdruck im Bereich von 1 bar bis 60 bar liegt.

Ferner ist vorzugsweise vorgesehen, dass bei CO₂ als Kältemittel der Mitteldruck im Bereich von 20 bar bis 120 bar liegt.

Ferner ist vorzugsweise vorgesehen, dass bei CO₂ als Kältemittel der Hochdruck im Bereich von 50 bar bis 160 bar liegt.

Hinsichtlich des Aufbaus der Kältemittelverdichtereinheit wurden bislang keine näheren Angaben gemacht.

So sieht eine vorteilhafte Lösung gemäß der Erfindung vor, dass die Kältemittelverdichtereinheit einen Kältemittelverdichter und einen elektrischen Antriebsmotor aufweist.

Gemäß der Erfindung wird der Zusatzmassenstrom vor dem Eintreten in die zweite Verdichtereinheit einem Motorraum der Kältemittelverdichtereinheit zur Kühlung des elektrischen Antriebsmotors zugeführt.

Besonders günstig ist es, wenn der Zusatzmassenstrom nach Kühlung des elektrischen Antriebsmotors im Motorraum in die zweite Verdichterstufe eintritt.

Eine weitere vorteilhafte Lösung sieht vor, dass der auf Mitteldruck verdichtete Hauptmassenstrom nach der Kühlung durch den mitteldruckseitigen Wärmeübertrager und vor dem Eintritt in die zweite Verdichterstufe in den Motorraum zur Kühlung des elektrischen Antriebsmotors eintritt.

Dabei hat es sich als besonders zweckmäßig erwiesen, wenn der auf Mitteldruck verdichtete und durch den mitteldruckseitigen Wärmeübertrager gekühlte Hauptmassenstrom nach Durchströmen des Motorraums in die zweite Verdichterstufe eintritt.

Darüber hinaus ist erfindungsgemäss vorgesehen, dass ein Antriebsraum des Kältemittelverdichters, von welchem ausgehend ein Antrieb der Verdichterstufen erfolgt, auf Mitteldruck gehalten ist.

Dies hat den Vorteil, dass dadurch eine Druckdifferenz insbesondere in der zweiten Verdichterstufe maximal zwischen Mitteldruck und Hochdruck besteht und somit die mechanische Belastung der einzelnen Komponenten der Verdichterstufen möglichst gering gehalten werden kann.

Gemäß der Erfindung steht der Antriebsraum über einen Verbindungskanal mit dem Motorraum in Verbindung oder das Kältemittel durchströmt nach Kühlung des elektrischen Antriebsmotors im Motorraum den Antriebsraum.

Eine besonders vorteilhafte Lösung sieht vor, dass die Kältemittelverdichtereinheit als halbhermetischer Verdichter ausgebildet ist, wobei in einem Gesamtgehäuse desselben sowohl der elektrische Antriebsmotor als auch der Kältemittelverdichter angeordnet sind.

Ferner wurden hinsichtlich der Ausbildung des Kältemittelverdichters selbst keine näheren Angaben gemacht.

So sieht eine vorteilhafte Lösung vor, dass der Kältemittelverdichter der Kältemittelverdichtereinheit als Kolbenverdichter ausgebildet ist, da sich insbesondere mit einem derartigen Kolbenverdichter die für CO₂ als Kältemittel genannten Drücke mit sinnvollem mechanischem Aufwand erreichen lassen.

Besonders vorteilhaft ist es, wenn der Kolbenverdichter mehrere Zylindereinheiten aufweist, von denen mindestens eine die erste Verdichterstufe und mindestens eine die zweite Verdichterstufe bilden.

Besonders günstig ist es, wenn die zwei Verdichterstufen so ausgelegt sind, dass das Verhältnis des Hubvolumens der ersten Verdichterstufe zum Hubvolumen der zweiten Verdichterstufe im Bereich von 1,5/1 bis 2/1 liegt.

Dabei ist insbesondere vorgesehen, dass mindestens zwei Zylindereinheiten die erste Verdichterstufe bilden.

Ferner ist vorzugsweise vorgesehen, dass die mindestens eine zweite Zylindereinheit der zweiten Verdichterstufe relativ zu der mindestens einen Zylindereinheit der ersten Verdichterstufe bezogen auf eine Mittelachse der Antriebswelle der Zylindereinheiten in einem Winkelabstand angeordnet ist, so dass dadurch beispielsweise die Zylindereinheiten der beiden Verdichterstufen V-förmig oder gegenläufig angeordnet werden können, um insbesondere eine vorteilhafte Momentenverteilung zu erreichen.

Eine andere vorteilhafte Lösung sieht vor, dass alle Zylindereinheiten der Verdichterstufen in einer Reihe angeordnet sind.

Ferner ist vorzugsweise vorgesehen, dass das Gehäuse des Kältemittelverdichters und insbesondere das Gesamtgehäuse der Kältemittelverdichtereinheit aus Aluminium ausgebildet ist.

Eine weitere vorteilhafte Weiterbildung sieht vor, dass das Gesamtgehäuse der Kältemittelverdichtereinheit eine Gehäusehülse und beiderseits der Gehäusehülse angeordnete Lagerdeckel aufweist, die alle aus Aluminium ausgebildet sind.

Ferner ist vorzugsweise vorgesehen, dass das Gehäuse Zylinderköpfe aufweist, die aus Aluminium ausgebildet sind.

Hinsichtlich der Anordnung der verschiedenen Anschlüsse an der Kältemittelverdichtereinheit wurden bislang keine näheren Angaben gemacht.

So sieht eine vorteilhafte Lösung vor, dass ein Hochdruckanschluss der Kältemittelverdichtereinheit an einem Zylinderkopf der zweiten Verdichterstufe angeordnet ist.

Eine weitere vorteilhafte Lösung sieht vor, dass ein Niederdruckanschluss der Kältemittelverdichtereinheit an einem Zylinderkopf der ersten Verdichterstufe angeordnet ist.

Darüber hinaus ist vorteilhafter Weise vorgesehen, dass ein Mitteldruckauslass der Kältemittelverdichtereinheit an einem Zylinderkopf der ersten Verdichterstufe angeordnet ist.

Ferner ist zweckmäßigerweise vorgesehen, dass ein Mitteldruckeinlass der Kältemittelverdichtereinheit im Bereich eines Motorgehäuses angeordnet ist.

Darüber hinaus betrifft die Erfindung eine Kältemittelverdichtereinheit, insbesondere zum Verdichten von CO₂ als Kältemittel, umfassend einen Kältemittelverdichter und einen elektrischen Antriebsmotor, wobei der Kältemittelverdichter eine erste Verdichterstufe zur Verdichtung von bei Niederdruck zugeführtem Kältemittel, insbesondere CO₂, auf Mitteldruck und eine zweite Verdichterstufe zur Verdichtung des auf Mitteldruck verdichteten Kältemittels, insbesondere COz, auf Hochdruck aufweist und wobei insbesondere die Kältemittelverdichtereinheit einen mit der ersten Verdichterstufe verbundenen Mitteldruckauslass und einen mit der zweiten Verdichterstufe in Verbindung stehenden Mitteldruckeinlass aufweist.

Der Vorteil dieser Lösung ist darin zu sehen, dass dadurch das auf Mitteldruck verdichtete Kältemittel durch den Mitteldruckauslass aus dem Kältemittelverdichter herausgeführt werden kann und beispielsweise gekühlt werden kann und dann wiederum über den Mitteldruckeinlass der Kältemittelverdichtereinheit zugeführt werden kann.

Darüber hinaus besteht auch die Möglichkeit, den Mitteldruckeinlass nicht nur mit dem Mitteldruckauslass zu verbinden, sondern über den Mitteldruckeinlass in einem Kältemittelkreislauf anfallendes Kältemittel, das beispielsweise ebenfalls auf Mitteldruck vorliegt, der zweiten Verdichterstufe zuzuleiten und in dieser auf Hochdruck zu verdichten.

Der erfindungsgemäße Kältemittelverdichter lässt sich somit vorteilhaft insbesondere in einem Kältemittelkreislauf mit Expansion des Kältemittels auf einen Zwischendruck einsetzen, um nicht nur das in der ersten Verdichterstufe auf Mitteldruck verdichtete Kältemittel, sondern auch das auf einen Zwischendruck expandierte Kältemittel wiederum auf Hochdruck zu verdichten.

Bei dem erfindungsgemäßen Kältemittel Verdichter mündet der Mitteldruckeinlass in einen Motorraum des elektrischen Antriebsmotors zur Kühlung desselben ein und das Kältemittel tritt nach Durchströmen des Motorraums in die zweite Verdichterstufe ein.

Das heißt, dass bei einer derartigen Kältemittelverdichtereinheit die Möglichkeit besteht, das diesem über den Mitteldruckeinlass zugeführte Kältemittel vor dem Verdichten in der zweiten Verdichterstufe noch zur Kühlung des Antriebsmotors einzusetzen.

Darüber hinaus ist bei einer erfindungsgemäßen Kältemittelverdichtereinheit vorgesehen, dass ein Antriebsraum des Kältemittelverdichters, von welchem ausgehend ein Antrieb der Verdichterstufen erfolgt, auf Mitteldruck gehalten wird.

Eine derartige Lösung hat den großen Vorteil, dass durch das Vorliegen von Mitteldruck in dem Antriebsraum die mechanische Belastung der Komponenten der Verdichterstufen reduziert wird, da lediglich eine Druckdifferenz zwischen Mitteldruck und Hochdruck oder Niederdruck und Mitteldruck vorliegt.

Um dies zu erreichen ist vorzugsweise vorgesehen, dass der Antriebsraum über einen Verbindungskanal mit dem Motorraum in Verbindung steht.

Der Verbindungskanal kann dabei so ausgestaltet sein, dass er lediglich zu einem Druckausgleich zwischen dem Antriebsraum und dem Motorraum führt, der Verbindungskanal kann aber auch so ausgestaltet sein, dass durch diesen das den Motorraum durchströmende Kältemittel der zweiten Verdichterstufe zugeführt wird.

Eine besonders vorteilhafte Lösung sieht vor, dass die Kältemittelverdichtereinheit als halbhermetischer Verdichter ausgebildet ist, wobei in einem Gesamtgehäuse desselben sowohl der elektrische Antriebsmotor als auch der Kältemittelverdichter angeordnet sind.

Diese Lösung hat einerseits den Vorteil, dass sie sehr kompakt ist und andererseits den Vorteil, dass sich dadurch in einfacher Weise das Kältemittel vor dem Zuführen zur zweiten Verdichterstufe zum Kühlen des elektrischen Antriebsmotors einsetzen lässt.

Eine besonders günstige Lösung sieht vor, dass der Kältemittelverdichter als Kolbenverdichter ausgebildet ist, da sich mit einem Kolbenverdichter mit sinnvollem mechanischem Aufwand die Druckdifferenzen erreichen lassen, die insbesondere für das Verdichten von CO₂ als Kältemittel erforderlich sind.

Vorzugsweise ist der Kolbenverdichter so ausgebildet, dass der Kolbenverdichter mehrere Zylindereinheiten aufweist, von denen mindestens eine die erste Verdichterstufe und mindestens eine die zweite Verdichterstufe bildet.

Prinzipiell wäre jeweils eine Zylindereinheit für jede Verdichterstufe ausreichend. Um jedoch eine günstige Verteilung der zu verdichtenden Volumina auf die Zylindereinheiten zu erreichen, hat es sich als vorteilhaft erwiesen, wenn mindestens zwei Zylindereinheiten die erste Verdichterstufe bilden.

Ferner hat es sich aus konstruktiven Gründen als vorteilhaft erwiesen, wenn die mindestens eine Zylindereinheit der zweiten Verdichterstufe relativ zu der mindestens einen Zylindereinheit der ersten Verdichterstufe bezogen auf eine Mittelachse der Antriebswelle der Zylindereinheiten in einem Winkelabstand angeordnet ist, um entweder die jeweiligen Zylindereinheiten V-förmig oder gegenläufig zu einander anzuordnen.

Eine andere zweckmäßige Lösung sieht vor, dass die Zylindereinheiten der Verdichterstufen in einer Reihe angeordnet sind, woraus eine sehr kompakte Bauweise resultiert.

Im Zusammenhang mit der bisherigen Erläuterung des Aufbaus der erfindungsgemäßen Kältemittelverdichtereinheit wurden keine näheren Angaben zur Ausbildung des Gehäuses gemacht.

So ist vorzugsweise vorgesehen, dass das Gehäuse des Kältemittelverdichters, insbesondere das Gehäuse der Kältemittelverdichtereinheit aus Aluminium ausgebildet ist.

Ein derartiges Gehäuse der Kältemittelverdichtereinheit ist einerseits in der Lage, den hohen Drucken standzuhalten und weist somit eine ausreichende Stabilität auf und weist andererseits, insbesondere beim Einsatz in einer transportablen Kühleinheit, eine möglichst geringe Masse auf.

Insbesondere im Fall eines Gesamtgehäuses hat es sich als zweckmäßig erwiesen, wenn das Gesamtgehäuse der Kältemittelverdichtereinheit eine Gehäusehülse und beiderseits der Gehäusehülse angeordnete Lagerdeckel aufweist, die alle aus Aluminium ausgebildet sind.

Eine weitere vorteilhafte Ausführungsform sieht vor, dass das Gehäuse Zylinderköpfe aufweist, die aus Aluminium ausgebildet sind.

Hinsichtlich der verschiedenen Anschlüsse für Hochdruck und Niederdruck wurden bislang keine näheren Angaben gemacht.

So sieht eine vorteilhafte Lösung vor, dass ein Hochdruckanschluss der Kältemittelverdichtereinheit an einem Zylinderkopf der zweiten Verdichterstufe angeordnet ist.

Eine weitere vorteilhafte Lösung sieht vor, dass ein Niederdruckanschluss der Kältemittelverdichtereinheit an einem Zylinderkopf der ersten Verdichterstufe angeordnet ist.

Eine weitere zweckmäßige Lösung sieht vor, dass ein Mitteldruckauslass der Kältemittelverdichtereinheit an einem Zylinderkopf der ersten Verdichterstufe angeordnet ist.

Ferner ist vorzugsweise vorgesehen, dass ein Mitteldruckeinlass der Kältemittelverdichtereinheit im Bereich eines Motorgehäuses angeordnet ist.

Darüber hinaus ist insbesondere vorgesehen, dass bei CO₂ als Kältemittel der Niederdruck bei Werten im Bereich von 1 bar bis 60 bar liegt.

Ferner ist es zweckmäßig, wenn bei CO₂ als Kältemittel der Mitteldruck im Bereich von 20 bar bis 120 bar liegt.

Schließlich ist es vorteilhaft, wenn bei CO₂ als Kältemittel der Hochdruck bei Werten im Bereich von 50 bar bis 160 bar liegt.

Darüber hinaus ist vorzugsweise vorgesehen, dass eine derartige Kältemittelverdichtereinheit in einer Kälteanlage gemäß den voranstehend beschriebenen Merkmalen angeordnet ist.

In der Zeichnung zeigen:
- Fig. 1: eine schematische Darstellung einer Kühleinheit, insbesondere ausgebildet als Transportkühleinheit, mit einer erfindungsgemäßen Kälteanlage;
- Fig. 2: eine schematische Darstellung eines ersten Ausführungsbeispiels einer erfindungsgemäßen Kälteanlage;
- Fig. 3: eine schematische vergrößerte Darstellung einer Kältemittelverdichtereinheit für das erste Ausführungsbeispiel der erfindungsgemäßen Kälteanlage;
- Fig. 4: eine schematische Darstellung eines zweiten Ausführungsbeispiels einer erfindungsgemäßen Kälteanlage;
- Fig. 5: eine vergrößerte Darstellung der Kältemittelverdichtereinheit des zweiten Ausführungsbeispiels der erfindungsgemäßen Kälteanlage und
- Fig. 6: ein drittes Ausführungsbeispiel einer erfindungsgemäßen Kälteanlage.

Eine als Ganzes mit 10 bezeichnete Kühleinheit umfasst ein thermisch isoliertes Gehäuse 12, welches einen Innenraum 14 umschließt, in welchem temperaturempfindliche Güter 16 oder temperaturempfindliche Fracht 16 aufbewahrt werden kann, wobei die temperaturempfindlichen Güter 16 oder die temperaturempfindliche Fracht 16 von einem gasförmigen Medium 18, insbesondere Luft, umgeben ist, welches auf einem definierten Temperaturniveau gehalten ist, um die temperaturempfindliche Fracht 16 oder die temperaturempfindlichen Güter 16 innerhalb eines bestimmten Temperaturbereichs zu halten.

Die Kühleinheit 10 ist vorzugsweise als transportable Kühleinheit ausgebildet, beispielsweise als Aufbau für einen Lkw oder einen Güterwagen oder als konventioneller Transportcontainer zum Transport von temperaturempfindlicher Fracht 16 entweder durch einen Lkw oder die Bahn oder ein Schiff.

Um einen definierten oder vorgegebenen Temperaturbereich für die Fracht 16 einhalten zu können, verläuft ein Zirkulationsstrom 22 des gasförmigen Mediums 18 in dem Innenraum 14, wobei ausgehend von einer Temperiereinheit 24 ein Eintrittsstrom 26 in den Innenraum 14 eintritt, diesen durchströmt und als Austrittsstrom 28 wiederum in der Temperiereinheit 24 eintritt.

Der Zirkulationsstrom 22 wird dabei durch eine Gebläseeinheit 32 erzeugt, welche in der Temperiereinheit 24 angeordnet ist und durch einen internen Wärmeübertrager 34, der in der Temperiereinheit 24 angeordnet ist, auf der gewünschten Temperatur gehalten ist.

Vorzugsweise tritt dabei der Eintrittsstrom 26 aus der Temperiereinheit 24 in einem Bereich nahe einer Deckenwand 36 des isolierten Gehäuses 12 aus und vorzugsweise wird der Zirkulationsstrom 22 zur Temperiereinheit 24 nahe einer Bodenwand 38 des isolierten Gehäuses 12 zurückgeführt und bildet dabei den zur Temperiereinheit 24 zurückströmenden Austrittsstrom 28.

Insbesondere ist die Temperiereinheit 24 nahe der Deckenwand 36 des isolierten Gehäuses 12 und beispielsweise nahe einer Frontwand 48 oder nahe einer Rückwand 48 derselben angeordnet.

Eine Aggregateeinheit 52 umfassend eine Kältemittelverdichtereinheit 54 mit einem Kältemittelverdichter 56 und einem elektrischen Antriebsmotor 58 ist vorzugsweise nahe der Temperiereinheit 24 an dem thermisch isolierten Gehäuse 12 angeordnet, wobei die Aggregateeinheit 52 vorzugsweise noch zusätzlich einen ersten externen Wärmeübertrager 62 sowie eine externe Gebläseeinheit 64 umfasst, welche beispielsweise einen Luftstrom 66 aus Umgebungsluft erzeugt, der den ersten externen Wärmeübertrager 62 durchsetzt.

Wie in Fig. 2 dargestellt, sind die Kältemittelverdichtereinheit 54, der innere Wärmeübertrager 34 und der erste externe Wärmeübertrager 62 in einem als Ganzes mit 70 bezeichneten Kältemittelkreislauf einer in die Kühleinheit integrierten Kälteanlage 60 angeordnet.

Der Kältemittelkreislauf 70 ist mit einem Hochdruckanschluss 72 der Kältemittelverdichtereinheit 54 verbunden ist, von welchem ausgehend eine Zuleitung 74 zu dem ersten externen Wärmeübertrager 62 führt, welcher einen Gesamtmassenstrom G von vom Kältemittelverdichter 54 auf Hochdruck PH verdichteten Kältemittel, im vorliegenden Fall insbesondere COz, abkühlt, wobei das Kältemittel im Fall von CO₂ in einen transkritischen Zustand vorliegt.

Dabei kann das Abkühlen des Kältemittels in der ersten externen hochdruckseitigen Wärmeübertragereinheit 62 entweder durch Umgebungsluft oder aber auch durch Kontakt mit einem wärmeaufnehmenden Medium jeder Art, beispielsweise auch Kühlwasser, erfolgen.

Der am Hochdruckanschluss 72 der Kältemittelverdichtereinheit 54 in dem Kältemittelkreislauf 70 zugeführte Gesamtmassenstrom G durchströmt nach dem externen Wärmeübertrager 62, im Fall von CO₂ in einem transkritischen Zustand, ein im Kältemittelkreislauf 70 angeordnetes Expansionsorgan 76 wird von diesen auf einen Zwischendruck PZ expandiert und tritt dann in einen Zwischendrucksammler 82 ein, in welchem sich der durch Expansion gekühlte Gesamtmassenstrom G aufteilt in einen Hauptmassenstrom H aus flüssigem Kältemittel, welches sich als flüssiges Kältemittelbad 84 in dem Zwischendrucksammler 82 absetzt, und einen Zusatzmassenstrom Z, welcher eine Gasblase 86 über dem Flüssigkeitsbad 84 bildet.

Der Hauptmassenstrom H aus flüssigem Kältemittel wird ausgehend von dem Zwischendrucksammler 82 einer Kühlstufe 92 zugeführt, welche ein Kühlexpansionsorgan 94 aufweist, das den Hauptmassenstrom H durch Expansion auf Niederdruck PN kühlt und ausgehend von welchem der Hauptmassenstrom H in den internen niederdruckseitigen Wärmeübertrager 34 eintritt, in welchem er in der Lage ist, durch das Zurverfügungstellen von Kälteleistung dem Zirkulationsstrom 22 im Innenraum 18 der Kühleinheit 10 Wärme zu entziehen.

Der in dem Wärmeübertrager 34 aufgewärmte Hauptmassenstrom H tritt dann bei Niederdruck PN über einen Niederdruckanschluss 102 in die Kältemittelverdichtereinheit 54 ein.

Der Kältemittelverdichter 56 der Kältemittelverdichtereinheit 54 ist, wie in Fig. 2 und Fig. 3 dargestellt, als Hubkolbenverdichter ausgebildet und umfasst vorzugsweise eine erste Verdichterstufe 112, gebildet durch zwei jeweils von einem Zylinderantrieb 115a, 115b, insbesondere einem Exzenterantrieb, angetriebene Zylindereinheiten 114a und 114b von denen jede das Kältemittel des Hauptmassenstroms H aus einer Einlasskammer 116a, 116b ansaugt und beispielsweise in eine gemeinsame Auslasskammer 118 abgibt. Dabei verdichtet die erste Verdichterstufe 112 das dieser bei Niederdruck, beispielsweise bei Werten von 1 bar bis 60 bar, zugeführte Kältemittel aus dem Hauptmassenstrom H auf einen Mitteldruck PM, der beispielsweise bei Werten im Bereich von 20 bar bis 120 bar liegt.

Von einem Mitteldruckauslass 122 der gemeinsamen Auslasskammer 118 wird dann der auf Mitteldruck PM verdichtete Hauptmassenstrom H einem zweiten externen mitteldruckseitigen Wärmeübertrager 124 zugeführt, welcher beispielsweise ebenfalls in der Aggregateeinheit 52 angeordnet und beispielsweise ebenfalls von dem externen Luftstrom 66 durchströmt ist.

Durch den zweiten externen mitteldruckseitigen Wärmeübertrager 124 besteht die Möglichkeit, das auf Mitteldruck PM verdichtete Kältemittel des Hauptmassenstroms H wiederum auf eine Temperatur nahe der Umgebungstemperatur abzukühlen und diesem einen wesentlichen Teil der beim Verdichten zugeführte Wärme wieder zu entziehen.

Von dem zweiten externen mitteldruckseitigen Wärmeübertrager 124 wird das abgekühlte und auf Mitteldruck PM verdichtete Kältemittel des Hauptmassenstroms H über eine Mitteldruckzuleitung 126 einem Mitteldruckeinlass 128 der Kältemittelverdichtereinheit 54 zugeführt, wobei der Mitteldruckeinlass 128 an einem Motorgehäuse 132 der Kältemittelverdichtereinheit 54 angeordnet ist.

Darüber hinaus ist die Mitteldruckzuleitung 126 auch mit der Gasblase 86 des Zwischendrucksammlers 82 verbunden, so dass der Zusatzmassenstrom Z aus dem Zwischendrucksammler 82 über die Mitteldruckzuleitung 126 ebenfalls dem Mitteldruckanschluss 128 der Kältemittelverdichtereinheit 54 zugeführt wird und sich der Mitteldruck PM so einstellt, dass er dem Zwischendruck PZ entspricht.

Der Mitteldruckeinlass 128 ist vorzugsweise so an dem Motorgehäuse 132 angeordnet, dass das eintretende Kältemittel in einen Motorraum 134 eintritt, den Motorraum 134 unter Kühlung des elektrischen Antriebsmotors 58, insbesondere unter Kühlung eines Rotors 136 und eines Stators 138 desselben durchsetzt und dann in eine zweite Verdichterstufe 142 der Kältemittelverdichtereinheit 54 eintritt.

Die zweite Verdichterstufe 142 umfasst ebenfalls zwei jeweils von einem Zylinderantrieb 145a, 145b, insbesondere einem Exzenterantrieb, angetriebene Zylindereinheiten 144a und 144b, wobei das auf Mitteldruck PM verdichtete und der zweiten Verdichterstufe 142 zugeführte Kältemittel über Einlasskammern 146a und 146b in die Zylindereinheiten 144a und 144b eintritt, in diesen verdichtet wird und dann in eine Auslasskammer 148 austritt, die mit dem Hochdruckanschluss 72 verbunden ist.

Bei dem ersten Ausführungsbeispiel des erfindungsgemäßen Hubkolbenverdichters 54 werden die Zylindereinheiten 114a und 114b der ersten Verdichterstufe 112 sowie die Zylindereinheiten 144a und 144b der zweiten Verdichterstufe 142 über eine auf die jeweiligen Zylinderantriebe 115a, 115b beziehungsweise 145a, 145b wirkende gemeinsame Antriebswelle 152, insbesondere eine Exzenterwelle, angetrieben, die vorzugsweise koaxial und insbesondere einstückig mit einer Rotorwelle 154 des Rotors 136 verbunden ist und mit dieser eine Gesamtantriebswelle 188 bildet.

Ferner ist bei dem ersten Ausführungsbeispiel der Kältemittelverdichtereinheit 54 der die Antriebswelle 152 und die Zylinderantriebe 115a, 115b, 145a, 145b aufnehmende und jeweils an die Zylindereinheiten 114a und 114b beziehungsweise 144a und 144b angrenzende Zylinderantriebsraum 156 mit dem Motorraum 134 verbunden oder geht in diesen über, so dass der Zylinderantriebsraum 156 auf Mitteldruck liegt.

Dies hat den Vorteil, dass dadurch insbesondere bei der zweiten Verdichterstufe 142, in den Zylindereinheiten 144a und 144b lediglich Druckdifferenzen zwischen Mitteldruck und Hochdruck auftreten und dadurch die Belastung von Zylinderantriebe 145a und 145b für die Zylindereinheiten 144a, 144b geringer ist als im Fall von Niederdruck im Zylinderantriebsraum 156.

Desgleichen ist auch die Belastung der Zylindereinheiten 144a und 144b selbst, insbesondere der Kolben derselben, geringer als im Fall von Niederdruck im Zylinderantriebsraum 156.

Wie in Fig. 3 dargestellt, ist bei dem ersten Ausführungsbeispiel der erfindungsgemäßen Kältemittelverdichtereinheit 54 diese als halbhermetischer Verdichter ausgebildet, bei welchem der Kältemittelverdichter 56 und der elektrische Antriebsmotor 58 in einem Gesamtgehäuse 130 angeordnet sind, das eine Gehäusehülse 162, beiderseits der Gehäusehülse 162 angeordnete Lagerdeckel 164 und 166 sowie an die Lagerdeckel 164 und 166 angeformte Lageraufnahmen 174 und 176 umfasst, die ausgebildet aus Aluminium sind, wobei in den Lageraufnahmen 174 und 176 Wälzlager 184 und 186 angeordnet sind, welche in diesem Fall eine Gesamtantriebswelle 188, umfassend die Antriebswelle 152 und die Rotorwelle 154, lagern.

Ferner sind auf der Gehäusehülse 162 jeweils Zylinderköpfe 192 und 194 angeordnet, die ebenfalls aus Aluminium ausgebildet sind, wobei der Zylinderkopf 192 den Zylindereinheiten 114a und 114b zugeordnet ist und den Niederdruckanschluss 102 aufweist, der mit den Einlasskammern 116a und 116b verbunden ist, sowie die Auslasskammer 118 aufweist, die mit dem Mitteldruckauslass 122 verbunden ist.

Der Zylinderkopf 194 ist dabei mit den Zylindereinheiten 144a und 144b zugeordnet, wobei die Einlasskammern 146a und 146b mit dem Motorraum 134 und/oder dem Zylinderantriebsraum 156 verbunden sind und die Auslasskammer 148 mit dem Hochdruckanschluss 72 verbunden ist.

Vorzugsweise ist bei dem ersten Ausführungsbeispiel der erfindungsgemäßen Kältemittelverdichtereinheit 54 diese als stehender Verdichter angeordnet, das heißt, dass eine Mittelachse 202 der Gesamtantriebswelle 188 im Wesentlichen vertikal verläuft, das heißt von einer Vertikalen maximal um ± 30° abweicht.

Zur Förderung von Schmiermittel in den Zylinderantriebsraum 156, insbesondere zu den Zylinderantrieben 115a, 115b, 145a, 145b, ist beispielsweise in der Gesamtantriebswelle 188 ein schräg zu deren Mittelachse 202 verlaufender Förderkanal 204 vorgesehen, der aus einem sich über dem in Schwerkraftrichtung tiefstliegenden Deckel 166 bildenden Schmiermittelsumpf 206 Schmiermittel aufgrund der im Förderkanal wirkenden Zentrifugalkraft in den Zylinderantriebsraum 156 fördert.

Alternativ dazu ist eine durch den elektrischen Antriebsmotor 58 angetriebene Schmiermittelpumpeinheit zur Förderung des Schmiermittels in der Zylinderantriebsraum 156 vorgesehen.

Zur Ansteuerung des elektrischen Antriebsmotors 58 ist ferner ein Umrichter 212 vorgesehen, welcher vorzugsweise ebenfalls in der Aggregateeinheit 52 angeordnet ist.

Mit diesem Umrichter ist der elektrische Antriebsmotor 58 drehzahlgeregelt steuerbar und somit auch die Kälteleistung der Kältemittelverdichtereinheit 54 innerhalb eines vorgesehenen Leistungsbereichs stufenlos steuerbar.

Bei einem zweiten Ausführungsbeispiel einer erfindungsgemäßen Kälteanlage 60', dargestellt in Fig. 4 und Fig. 5 sind diejenigen Elemente, die mit denen des ersten Ausführungsbeispiels identisch sind, mit denselben Bezugszeichen versehen, so dass hinsichtlich der Beschreibung derselben vollinhaltlich auf die Ausführungen zum ersten Ausführungsbeispiel verwiesen werden kann.

Im Gegensatz zum ersten Ausführungsbeispiel ist die Kältemittelverdichtereinheit 54' mit einem Kältemittelverdichter 56' versehen, welcher zur Ausbildung der ersten Verdichterstufe 112 zwei Zylindereinheiten 114a und 114b umfasst, jedoch zur Ausbildung der zweiten Verdichterstufe 142 lediglich eine Zylindereinheit 144 wobei alle Zylindereinheiten 114a, 114b sowie 144 durch die gemeinsame Antriebswelle 152 angetrieben sind.

Das Verhältnis des Hubvolumens der ersten Verdichterstufe 112 zum Hubvolumen der zweiten Verdichterstufe 142 liegt ungefähr im Bereich von 1,5/1 bis 2/1.

Prinzipiell würde die Möglichkeit bestehen, die Zylindereinheiten 114a, 114b sowie 144 bezogen auf die Mittelachse 202 der Antriebswelle 152 im Winkelabstand anzuordnen.

Eine besonders vorteilhafte Lösung sieht jedoch vor, dass die Zylindereinheiten 114a, 114b und 144 in einer Reihe angeordnet sind.

Ferner sind vorzugsweise somit auch der der ersten Verdichterstufe 112 zugeordnete Zylinderkopf 192 und der der zweiten Verdichterstufe 142 zugeordnete Zylinderkopf 194 zu einem Gesamtzylinderkopf 222 zusammengefasst, in welchem sowohl der Niederdruckanschluss 102, der Mitteldruckauslass 122 und der Hochdruckanschluss 72 vorgesehen sind während der Mitteldruckeinlass 128 am Motorgehäuse 132 vorgesehen ist, beispielsweise auf einer dem Zylinderantriebsraum 156 gegenüberliegenden Seite des elektrischen Antriebsmotors 58.

Vorzugsweise ist bei dem zweiten Ausführungsbeispiel der Kältemittelverdichtereinheit 54' die Gesamtantriebswelle 188 so angeordnet, dass deren Mittelachse 202 im Wesentlichen horizontal verläuft, das heißt beispielsweise von einer exakt horizontalen Ausrichtung um maximal ± 30° abweicht, wobei sich insbesondere im in Schwerkraftrichtung tiefstliegenden Bereich des Zylinderantriebsraums 156 ein Schmiermittelsumpf 206' ausgebildet, von welchem ausgehend eine Schmierung der Zylinderantriebe 115a, 115b, 145 erfolgt.

Bei einem dritten Ausführungsbeispiel einer erfindungsgemäßen Kälteanlage, dargestellt in Fig. 6, welche auf dem zweiten Ausführungsbeispiel basiert, ist in der vom Zwischendrucksammler wegführenden und zum Mitteldruckeinlass 128 führenden Mitteldruckzuleitung 126 noch ein Ventil 232 vorgesehen, welches insbesondere zwischen dem Zwischendrucksammler 82 und einer Einmündung einer vom zweiten externen Wärmeübertrager 124 zur Mitteldruckzuleitung 126 führenden Mitteldruckleitung 125 angeordnet und ermöglicht somit eine Einstellung eines Zwischendrucks PZ im Zwischendrucksammler 82 dergestalt, dass dieser Zwischendruck nicht zwingend mit dem Mitteldruck PM identisch sein muss, sondern die Möglichkeit besteht, den Zwischendruck PZ höher zu halten als den Mitteldruck PM.

Ist das Ventil 232 dabei als Expansionsventil ausgebildet, so besteht die Möglichkeit, bei der Expansion des Zusatzmassenstroms durch das Expansionsventil 232 den Zusatzmassenstrom noch zusätzlich abzukühlen, so dass dieser eine verbesserte Kühlwirkung bei der Kühlung des elektrischen Antriebsmotors 58 zur Folge hat.

Im Übrigen sind auch bei dem dritten Ausführungsbeispiel diejenigen Elemente, die mit denen der voranstehenden Ausführungsbeispiele identisch sind, mit denselben Bezugszeichen versehen, so dass auf die Ausführungen zu den voranstehenden Ausführungsbeispielen Bezug genommen wird.

## Patentansprüche

1. Kälteanlage (60), insbesondere Transportkälteanlage, umfassend einen insbesondere mit CO₂ als Kältemittel arbeitenden Kältemittelkreislauf (70), in welchem ein Gesamtmassenstrom (G) des Kältemittels geführt ist, einen in dem Kältemittelkreislauf (70) angeordneten, auf Hochdruck (PH) verdichtetes Kältemittel kühlenden hochdruckseitigen Wärmeübertrager (62), ein im Kältemittelkreislauf (70) auf den hochdruckseitigen Wärmeübertrager (62) folgend angeordnetes Expansionsorgan (76), das im aktiven Zustand den Gesamtmassenstrom (G) des Kältemittels durch Expansion kühlt und dabei einen Hauptmassenstrom (H) aus flüssigem Kältemittel und einen Zusatzmassenstrom (Z) aus gasförmigem Kältemittel erzeugt, die in einen Zwischendrucksammler (82) eintreten und in diesem in den Hauptmassenstrom (H) und den Zusatzmassenstrom (Z) getrennt werden, mindestens eine Kühlstufe (92), welche den Hauptmassenstrom (H) aus dem Zwischendrucksammler in mindestens einem Kühlexpansionsorgan (94) auf einen Niederdruck (PN) expandiert und dabei an einem niederdruckseitigen Wärmeübertrager (34) Kälteleistung zur Verfügung stellt, und eine den Hauptmassenstrom (H) von Niederdruck (PN) auf Hochdruck (PH) verdichtende Kältemittelverdichtereinheit (54), wobei die Kältemittelverdichtereinheit (54) eine erste Verdichterstufe (112) zur Verdichtung des bei Niederdruck (PN) zugeführten Kältemittels des Hauptmassenstroms (H) auf Mitteldruck (PM) und eine zweite Verdichterstufe (142) zur Verdichtung des auf Mitteldruck (PM) verdichteten Kältemittels des Hauptmassenstroms (H) auf Hochdruck (PH) aufweist, dass der Zusatzmassenstrom (Z) aus dem Zwischendrucksammler (82) in die zweite Verdichterstufe (142) der Kältemittelverdichtereinheit (54) zur Verdichtung auf Hochdruck (PH) eintritt, **dadurch gekennzeichnet , dass** die Kältemittelverdichtereinheit (54) einen Kältemittelverdichter (56) und einen elektrischen Antriebsmotor (58) aufweist und dass der Zusatzmassenstrom (Z) vor dem Eintreten in die zweite Verdichtereinheit (142) in einen Motorraum (134) der Kältemittelverdichtereinheit (54) zur Kühlung des elektrischen Antriebsmotors (58) eintritt, dass ein Antriebsraum (156) des Kältemittelverdichters (56), von welchem ausgehend ein Antrieb der Verdichterstufen (112, 142) erfolgt, auf Mitteldruck (PM) gehalten ist und dass der Antriebsraum (156) über einen Verbindungskanal mit dem Motorraum (134) in Verbindung steht oder dass das Kältemittel nach Kühlung des elektrischen Antriebsmotors (58) den Antriebsraum (156) durchströmt.

2. Kälteanlage nach Anspruch 1, **dadurch gekennzeichnet, dass** die erste Verdichterstufe (112) der Kältemittelverdichtereinheit (54) mit einem mitteldruckseitigen Wärmeübertrager (124) verbunden ist, welcher den auf Mitteldruck (PM) verdichteten Hauptmassenstrom (H) kühlt, bevor dieser in die zweite Verdichterstufe (142) eintritt.

3. Kälteanlage nach Anspruch 2, **dadurch gekennzeichnet, dass** der mitteldruckseitigen Wärmeübertrager ein außerhalb der Kältemittelverdichtereinheit (54) angeordneter externer Wärmeübertrager (124) ist.

4. Kälteanlage nach einem der voranstehenden Ansprüche, **dadurch gekennzeichnet, dass** das Expansionsorgan (76) den Gesamtmassenstrom (G) auf einen Zwischendruck (PZ) expandiert, dass insbesondere der Zwischendruck (PZ) höher ist als der Mitteldruck (PM) und dass der Zusatzmassenstrom (Z) durch ein Zusatzmassenstromexpansionsorgan (232) auf Mitteldruck (PM) expandiert wird und bei Mitteldruck (PM) in die zweite Verdichterstufe (142) eintritt, oder dass insbesondere der Zwischendruck (PZ) dem Mitteldruck (PM) im Wesentlichen entspricht, dass insbesondere bei CO₂ als Kältemittel der Niederdruck (PN) bei Werten im Bereich von 1 bar bis 60 bar liegt und/oder dass insbesondere bei CO₂ als Kältemittel der Mitteldruck (PM)im Bereich von 20 bar bis 120 bar liegt und/oder dass insbesondere bei CO₂ als Kältemittel der Hochdruck (PH) bei Werten im Bereich von 50 bar bis 160 bar liegt.

5. Kälteanlage nach einem der voranstehenden Ansprüche, **dadurch gekennzeichnet, dass** der Zusatzmassenstrom (Z) nach Kühlung des elektrischen Antriebsmotors (58) im Motorraum (134) in die zweite Verdichterstufe (142) eintritt.

6. Kälteanlage nach einem der voranstehenden Ansprüche, **dadurch gekennzeichnet, dass** der auf Mitteldruck (PM) verdichtete Hauptmassenstrom (H) nach der Kühlung durch den zweiten Wärmeübertrager (124) und vor dem Eintritt in die zweite Verdichterstufe (142) in den Motorraum (134) zur Kühlung des elektrischen Antriebsmotors (58) eintritt.

7. Kälteanlage nach Anspruch 6, **dadurch gekennzeichnet, dass** der auf Mitteldruck (PM) verdichtete und im zweiten Wärmeübertrager (124) gekühlte Hauptmassenstrom (H) nach Durchströmen des Motorraums (134) in die zweite Verdichterstufe (142) eintritt.

8. Kälteanlage nach einem der voranstehenden Ansprüche, **dadurch gekennzeichnet, dass** die Kältemittelverdichtereinheit (54) als halbhermetischer Verdichter ausgebildet ist, wobei in einem Gesamtgehäuse (130) desselben sowohl der elektrische Antriebsmotor (58) als auch der Kältemittelverdichter (56) angeordnet sind, dass insbesondere der Kältemittelverdichter (56) der Kältemittelverdichtereinheit (54) als Kolbenverdichter ausgebildet ist, dass insbesondere der Kolbenverdichter mehrere Zylindereinheiten (114a, 114b, 144a, 144b) aufweist, von denen mindestens eine (114a, 114b) die erste Verdichterstufe (112) und mindestens eine (144a, 144b) die zweite Verdichterstufe (142) bilden, dass insbesondere mindestens zwei Zylindereinheiten (114a, 114b) die erste Verdichterstufe (112) bilden, dass insbesondere die mindestens eine Zylindereinheit (144a, 144b) der zweiten Verdichterstufe (142) relativ zu der mindestens einen Zylindereinheit (114a, 114b) der ersten Verdichterstufe (112) bezogen auf eine Mittelachse (202) einer Antriebswelle (152) der Zylindereinheiten (114a, 114b, 144a, 144b) in einem Winkelabstand angeordnet ist, oder dass insbesondere alle Zylindereinheiten (114, 144) der Verdichterstufen (112, 142) in einer Reihe angeordnet sind, dass insbesondere das Gehäuse (130) des Kältemittelverdichters (56) aus Aluminium ausgebildet ist, dass insbesondere das Gesamtgehäuse (130) der Kältemittelverdichtereinheit (54) eine Gehäusehülse (162) und beiderseits der Gehäusehülse (162) angeordnete Lagerdeckel (164, 166) aufweist, die alle aus Aluminium ausgebildet sind, dass insbesondere das Gehäuse (132) Zylinderköpfe (192, 194) aufweist, die aus Aluminium ausgebildet sind.

9. Kälteanlage nach einem der voranstehenden Ansprüche, **dadurch gekennzeichnet, dass** insbesondere ein Hochdruckanschluss (72) der Kältemittelverdichtereinheit (54) an einem Zylinderkopf (194) der zweiten Verdichterstufe (142) angeordnet ist, dass insbesondere ein Niederdruckanschluss (102) der Kältemittelverdichtereinheit (54) an einem Zylinderkopf (192) der ersten Verdichterstufe (112) angeordnet ist, dass insbesondere ein Mitteldruckauslass (122) der Kältemittelverdichtereinheit (54) an einem Zylinderkopf (192) der ersten Verdichterstufe (112) angeordnet ist, dass insbesondere ein Mitteldruckeinlass (128) der Kältemittelverdichtereinheit (54) im Bereich eines Motorgehäuses (132) angeordnet ist.

10. Kältemittelverdichtereinheit (54), umfassend einen Kältemittelverdichter (56) und einen elektrischen Antriebsmotor (58), wobei der Kältemittelverdichter (56) eine erste Verdichterstufe (112) zur Verdichtung von bei Niederdruck (PN) zugeführtem Kältemittel, insbesondere CO₂, auf Mitteldruck (PM) und eine zweite Verdichterstufe (142) zur Verdichtung des auf Mitteldruck (PM) verdichteten Kältemittels, insbesondere CO₂, auf Hochdruck (PH) aufweist, und wobei insbesondere die Kältemittelverdichtereinheit (54) einen mit der ersten Verdichterstufe (112) verbundenen Mitteldruckauslass (122) und einen mit der zweiten Verdichterstufe (142) in Verbindung stehenden Mitteldruckeinlass (128) aufweist, **dadurch gekennzeichnet, dass** der Mitteldruckeinlass (128) in einen Motorraum (134) des elektrischen Antriebsmotors (58) zur Kühlung einmündet, und das auf Mitteldruck verdichtete Kältemittel nach Durchströmen des Motorraums (134) in die zweite Verdichterstufe (142) eintritt, und dass ein Antriebsraum (156) des Kältemittelverdichters (56), von welchem ausgehend ein Antrieb der Verdichterstufen (112, 142) erfolgt, auf Mitteldruck (PM) gehalten ist.

11. Kältemittelverdichtereinheit nach Anspruch 10, **dadurch gekennzeichnet, dass** der Antriebsraum (156) über einen Verbindungskanal mit dem Motorraum (134) in Verbindung steht.

12. Kältemittelverdichtereinheit nach Anspruch 10 oder 11, **dadurch gekennzeichnet, dass** die Kältemittelverdichtereinheit (54) als halbhermetischer Verdichter ausgebildet ist, wobei in einem Gesamtgehäuse (130) desselben sowohl der elektrische Antriebsmotor (58) als auch der Kältemittelverdichter (56) angeordnet sind, dass insbesondere der Kältemittelverdichter (56) als Kolbenverdichter ausgebildet ist, dass insbesondere der Kolbenverdichter mehrere Zylindereinheiten (114a, 114b, 144a, 144b) aufweist, von denen mindestens eine (114a, 114b) die erste Verdichterstufe (112) und mindestens eine (144a, 144b) die zweite Verdichterstufe (142) bildet, dass insbesondere mindestens zwei Zylindereinheiten (114a, 114b) die erste Verdichterstufe (112) bilden, dass insbesondere die mindestens eine Zylindereinheit (144a, 144b) der zweiten Verdichterstufe (142) relativ zu der mindestens einen Zylindereinheit (114a, 114b) der ersten Verdichterstufe (112) bezogen auf eine Mittelachse (202) einer Antriebswelle (152) der Zylindereinheiten (114a, 114b, 144a, 144b) in einem Winkelabstand angeordnet ist, oder dass insbesondere alle Zylindereinheiten (114, 144) der Verdichterstufen (112, 142) in einer Reihe angeordnet sind, dass insbesondere das Gehäuse (130) der Kältemittelverdichters (56) aus Aluminium ausgebildet ist, dass insbesondere das Gesamtgehäuse (130) eine Gehäusehülse (162) und beiderseits der Gehäusehülse (162) angeordnete Lagerdeckel (164, 166) aufweist, die alle aus Aluminium ausgebildet sind, dass insbesondere das Gehäuse (132) Zylinderköpfe (192, 194) aufweist, die aus Aluminium ausgebildet sind.

13. Kältemittelverdichtereinheit nach einem der Ansprüche 10 bis 12, **dadurch gekennzeichnet, dass** insbesondere ein Hochdruckanschluss (72) der Kältemittelverdichtereinheit (54) an einem Zylinderkopf (194) der zweiten Verdichterstufe (142) angeordnet ist, dass insbesondere ein Niederdruckanschluss (102) der Kältemittelverdichtereinheit (54) an einem Zylinderkopf (192) der ersten Verdichterstufe (112) angeordnet ist, dass insbesondere ein Mitteldruckauslass (122) der Kältemittelverdichtereinheit (54) an einem Zylinderkopf (192) der ersten Verdichterstufe (112) angeordnet ist.

14. Kältemittelverdichtereinheit nach einem der Ansprüche 10 bis 13, **dadurch gekennzeichnet, dass** ein Mitteldruckeinlass (128) der Kältemittelverdichtereinheit (54) im Bereich eines Motorgehäuses (132) angeordnet ist.

15. Kältemittelverdichtereinheit nach einem der Ansprüche 10 bis 14, **dadurch gekennzeichnet, dass** insbesondere bei CO₂ als Kältemittel der Niederdruck (PN) bei Werten im Bereich von 1 bar bis 60 bar liegt, dass insbesondere bei CO₂ als Kältemittel der Mitteldruck (PM) im Bereich von 20 bar bis 120 bar liegt, dass insbesondere bei CO₂ als Kältemittel der Hochdruck (PH) bei Werten im Bereich von 50 bar bis 160 bar liegt.

## Claims

1. A refrigeration system (60), in particular a transport refrigeration system, comprising a refrigerant circuit (70), in particular one working with CO₂ as refrigerant, in which there is guided a total mass flow (G) of the refrigerant, a high-pressure side heat exchanger (62) arranged in the refrigerant circuit (70) and cooling refrigerant compressed to a high pressure (PH), an expansion element (76) arranged following the high-pressure side heat exchanger (62) in the refrigerant circuit (70), the expansion element, in the active state, cooling the total mass flow (G) of the refrigerant by expansion and thereby producing a main mass flow (H) of liquid refrigerant and an auxiliary mass flow (Z) of gaseous refrigerant, which enter an intermediate-pressure collector (82) and are separated therein into the main mass flow (H) and the auxiliary mass flow (Z), at least one cooling stage (92), which expands the main mass flow (H) from the intermediate-pressure collector in at least one cooling expansion element (94) to a low pressure (PN) and thereby provides refrigerating capacity at a low-pressure side heat exchanger (34), and a refrigerant compressor unit (54) compressing the main mass flow (H) from low pressure (PN) to high pressure (PH), wherein the refrigerant compressor unit (54) has a first compressor stage (112) for compressing the refrigerant of the main mass flow (H) guided at low pressure (PN) to medium pressure (PM) and a second compressor stage (142) for compressing the refrigerant of the main mass flow (H) compressed to medium pressure (PM) to high pressure (PH), in that the auxiliary mass flow (Z) from the intermediate-pressure collector (82) enters the second compressor stage (142) of the refrigerant compressor unit (54) for compression to high pressure (PH), **characterised in that** the refrigerant compressor unit (54) has a refrigerant compressor (56) and an electric drive motor (58) and **in that** the auxiliary mass flow (Z) before the entry into the second compressor unit (142) enters a motor chamber (134) of the refrigerant compressor unit (54) for cooling the electric drive motor (58), **in that** a drive chamber (156) of the refrigerant compressor (56), from which chamber a drive of the compressor stages (112, 142) is produced, is held at medium pressure (PM) and **in that** the drive chamber (156) is in connection with the motor chamber (134) via a connecting duct or **in that** the refrigerant, after cooling of the electric drive motor (58), flows through the drive chamber (156).

2. A refrigeration system according to claim 1, **characterised in that** the first compressor stage (112) of the refrigerant compressor unit (54) is connected to a medium-pressure side heat exchanger (124), which cools the main mass flow (H) compressed to medium pressure (PM) before it enters the second compressor stage (142).

3. A refrigeration system according to claim 2, **characterised in that** the medium-pressure side heat exchanger is an external heat exchanger (124) arranged outside the refrigerant compressor unit (54).

4. A refrigeration system according to any of the preceding claims, **characterised in that** the expansion element (76) expands the total mass flow (G) to an intermediate pressure (PZ), **in that** in particular the intermediate pressure (PZ) is higher than the medium pressure (PM) and **in that** the auxiliary mass flow (Z) is expanded to medium pressure (PM) by an additional mass flow expansion element (232) and enters the second compressor stage (142) at medium pressure (PM), or **in that** in particular the intermediate pressure (PZ) substantially corresponds to the medium pressure (PM), **in that** in particular with CO₂ as refrigerant the low pressure (PN) lies at values in the range of 1 bar to 60 bar and/or **in that** in particular with CO₂ as refrigerant the medium pressure (PM) lies in the range of 20 bar to 120 bar and/or **in that** in particular with CO₂ as refrigerant the high pressure (PH) lies at values in the range of 50 bar to 160 bar.

5. A refrigeration system according to any of the preceding claims, **characterised in that** the auxiliary mass flow (Z) after cooling of the electric drive motor (58) in the motor chamber (134) enters the second compressor stage (142).

6. A refrigeration system according to any of the preceding claims, **characterised in that** the main mass flow (H) compressed to medium pressure (PM) after the cooling by the second heat exchanger (124) and before the entry into the second compressor stage (142) enters the motor chamber (134) for cooling the electric drive motor (58).

7. A refrigeration system according to claim 6, **characterised in that** the main mass flow (H) compressed to medium pressure (PM) and cooled in the second heat exchanger (124) enters the second compressor stage (142) after flowing through the motor chamber (134).

8. A refrigeration system according to any of the preceding claims, **characterised in that** the refrigerant compressor unit (54) is configured as a semi-hermetic compressor, wherein in an overall housing (130) thereof there are arranged both the electric drive motor (58) and the refrigerant compressor (56), **in that** in particular the refrigerant compressor (56) of the refrigerant compressor unit (54) is configured as a piston compressor, **in that** in particular the piston compressor comprises a plurality of cylinder units (114a, 114b, 144a, 144b), of which at least one (114a, 114b) forms the first compressor stage (112) at least one (144a, 144b) forms the second compressor stage (142), **in that** in particular at least two cylinder units (114a, 114b) form the first compressor stage (112), **in that** in particular the at least one cylinder unit (144a, 144b) of the second compressor stage (142) is arranged at an angular spacing relative to the at least one cylinder unit (114a, 114b) of the first compressor stage (112) in relation to a central axis (202) of a drive shaft (152) of the cylinder units (114a, 114b, 144a, 144b), or **in that** in particular all cylinder units (114, 144) of the compressor stages (112, 142) are arranged in a row, **in that** in particular the housing (130) of the refrigerant compressor (56) is constructed of aluminium, **in that** in particular the overall housing (130) of the refrigerant compressor unit (54) has a housing sleeve (162) and bearing covers (164, 166) arranged on both sides of the housing sleeve (162), which are all constructed of aluminium, **in that** in particular the housing (132) has cylinder heads (192, 194), which are constructed of aluminium.

9. A refrigeration system according to any preceding claim, **characterised in that** in particular a high-pressure connection (72) of the refrigerant compressor unit (54) is arranged at a cylinder head (194) of the second compressor stage (142), **in that** in particular a low-pressure connection (102) of the refrigerant compressor unit (54) is arranged at a cylinder head (192) of the first compressor stage (112), **in that** in particular a medium-pressure connection (122) of the refrigerant compressor unit (54) is arranged at a cylinder head (192) of the first compressor stage (112), **in that** in particular a medium-pressure inlet (128) of the refrigerant compressor unit (54) is arranged in the region of a motor housing (132).

10. A refrigerant compressor unit (54), comprising a refrigerant compressor (56) and an electric drive motor (58), wherein the refrigerant compressor (56) comprises a first compressor stage (112) for compressing refrigerant guided at low pressure (PN), in particular CO₂, to medium pressure (PM) and a second compressor stage (142) for compressing the refrigerant compressed to medium pressure (PM), in particular CO₂, to high pressure (PH), and wherein in particular the refrigerant compressor unit (54) comprises a medium-pressure outlet (122) connected to the first compressor stage (112) and a medium-pressure inlet (128) in connection with the second compressor stage (142), **characterised in that** the medium-pressure inlet (128) opens into a motor chamber (134) of the electric drive motor (58) for cooling, and the refrigerant compressed to medium pressure after flowing through the motor chamber (134) enters the second compressor stage (142), and **in that** a drive chamber (156) of the refrigerant compressor (56) from which there is produced a drive of the compressor stages (112, 142), is held at medium pressure (PM).

11. A refrigerant compressor unit according to claim 10, **characterised in that** the drive chamber (156) is in connection with the motor chamber (134) via a connecting duct.

12. A refrigerant compressor unit according to claim 10 or 11, **characterised in that** the refrigerant compressor unit (54) is constructed as a semi-hermetic compressor, wherein in an overall housing (130) thereof there are arranged both the electric drive motor (58) and the refrigerant compressor (56), **in that** in particular the refrigerant compressor (56) is configured as a piston compressor, **in that** in particular the piston compressor comprises a plurality of cylinder units (114a, 114b, 144a, 144b), of which at least one (114a, 114b) forms the first compressor stage (112) and at least one (144a, 144b) forms the second compressor stage (142), **in that** in particular at least two cylinder units (114a, 114b) form the first compressor stage (112), **in that** in particular the at least one cylinder unit (144a, 144b) of the second compressor stage (142) is arranged at an angular spacing relative to the at least one cylinder unit (114a, 114b) of the first compressor stage (112) in relation to a central axis (202) of a drive shaft (152) of the cylinder units (114a, 114b, 144a, 144b), or in particular **in that** all cylinder units (114, 144) of the compressor stages (112, 142) are arranged in a row, **in that** in particular the housing (130) of the refrigerant compressor (56) is constructed of aluminium, **in that** in particular the overall housing (130) comprises a housing sleeve (162) and bearing covers (164, 166) arranged on both sides of the housing sleeve (162), which are all constructed of aluminium, **in that** in particular the housing (132) has cylinder heads (192, 194) which are constructed of aluminium.

13. A refrigerant compressor unit according to any of claims 10 to 12, **characterised in that** in particular a high-pressure connection (72) of the refrigerant compressor unit (54) is arranged at a cylinder head (194) of the second compressor stage (142), **in that** in particular a low-pressure connection (102) of the refrigerant compressor unit (54) is arranged at a cylinder head (192) of the first compressor stage (112), **in that** particular a medium-pressure outlet (122) of the refrigerant compressor unit (54) is arranged at a cylinder head (192) of the first compressor stage (112).

14. A refrigerant compressor unit according to any of claims 10 to 13, **characterised in that** a medium-pressure inlet (128) of the refrigerant compressor unit (54) is arranged in the region of a motor housing (132).

15. A refrigerant compressor unit according to any of claims 10 to 14, **characterised in that** in particular with CO₂ as refrigerant the low pressure (PN) has values in the range of 1 bar to 60 bar, **in that** in particular with CO₂ as refrigerant the medium pressure (PM) lies in the range of 20 bar to 120 bar, **in that** in particular with CO₂ as refrigerant the high pressure (PH) has values in the range of 50 bar to 160 bar.

## Revendications

1. Installation de réfrigération (60), en particulier installation de réfrigération de transport, comprenant un circuit frigorifique (70) fonctionnant en particulier avec du CO₂ en tant qu'agent réfrigérant, dans lequel un flux massique total (G) de l'agent réfrigérant est guidé, un échangeur de chaleur (62) côté haute pression disposé dans le circuit frigorifique (70), refroidissant de l'agent réfrigérant comprimé à haute pression (PH), un organe d'expansion (76) disposé dans le circuit frigorifique (70) à la suite de l'échangeur de chaleur (62) côté haute pression, qui refroidit par expansion le flux massique total (G) de l'agent réfrigérant dans l'état actif et génère ce faisant un flux massique principal (H) à partir de l'agent réfrigérant liquide et un flux massique supplémentaire (Z) à partir d'un agent réfrigérant gazeux, qui entrent dans un collecteur de pression intermédiaire (82) et sont séparés dans celui-ci en le flux massique principal (H) et le flux massique supplémentaire (Z), au moins un étage de refroidissement (92), lequel détend à une basse pression (PN) le flux massique principal (H) provenant du collecteur de pression intermédiaire dans au moins un organe d'expansion de refroidissement (94) et fournit ce faisant une puissance frigorifique à un échangeur de chaleur côté basse pression (34), et une unité de compression d'agent réfrigérant (54) comprimant le flux massique principal (H) d'une basse pression (PN) à une haute pression (PH), dans laquelle l'unité de compression d'agent réfrigérant (54) présente un premier étage de compression (112) destiné à comprimer l'agent réfrigérant, amené à basse pression (PN), du flux massique principal (H) à une moyenne pression (PM) et un deuxième étage de compression (142) destiné à comprimer l'agent réfrigérant, comprimé à une moyenne pression (PM), du flux massique principal (H) à une haute pression (PH), dans laquelle le flux massique supplémentaire (Z) provenant du collecteur de pression intermédiaire (82) entre dans le deuxième étage de compression (142) de l'unité de compression d'agent réfrigérant (54) pour la compression à une haute pression (PH),
**caractérisée en ce que** l'unité de compression d'agent réfrigérant (54) présente un compresseur d'agent réfrigérant (56) et un moteur d'entraînement (58) électrique, et que le flux massique supplémentaire (Z) entre dans un compartiment moteur (134) de l'unité de compression d'agent réfrigérant (54) pour le refroidissement du moteur d'entraînement (58) électrique avant d'entrer dans la deuxième unité de compression (142), qu'un compartiment d'entraînement (156) du compresseur d'agent réfrigérant (56), en partant duquel un entraînement des étages de compression (112, 142) a lieu, est maintenu à une moyenne pression (PM), et que le compartiment d'entraînement (156) est relié au compartiment moteur (134) par l'intermédiaire d'un canal de liaison ou que l'agent réfrigérant traverse le compartiment d'entraînement (156) après le refroidissement du moteur d'entraînement (58) électrique.

2. Installation de réfrigération selon la revendication 1, **caractérisée en ce que** le premier étage de compression (112) de l'unité de compression d'agent réfrigérant (54) est relié à un échangeur de chaleur (124) côté moyenne pression, lequel refroidit le flux massique principal (H) comprimé à une moyenne pression (PM) avant que celui-ci n'entre dans le deuxième étage de compression (142).

3. Installation de réfrigération selon la revendication 2, **caractérisée en ce que** l'échangeur de chaleur côté moyenne pression est un échangeur de chaleur (124) externe disposé à l'extérieur de l'unité de compression d'agent réfrigérant (54).

4. Installation de réfrigération selon l'une quelconque des revendications précédentes, **caractérisée en ce que** l'organe d'expansion (76) détend le flux massique total (G) sur une pression intermédiaire (PZ), qu'en particulier la pression intermédiaire (PZ) est plus élevée que la moyenne pression (PM), et que le flux massique supplémentaire (Z) est détendu à une moyenne pression (PM) par un organe d'expansion de flux massique supplémentaire (232) et entre dans le deuxième étage de compression (142) à une moyenne pression (PM), ou qu'en particulier la pression intermédiaire (PZ) correspond sensiblement à la moyenne pression (PM), que la basse pression (PN) est en particulier pour le CO₂ en tant qu'agent réfrigérant de l'ordre de valeurs dans la plage de 1 bar à 60 bar, et/ou que la moyenne pression (PM) se situe en particulier pour le CO₂ en tant qu'agent réfrigérant dans la plage de 20 bar à 120 bar, et/ou que la haute pression (PH) est en particulier pour le CO₂ en tant qu'agent réfrigérant de l'ordre de valeurs dans la plage de 50 bar à 160 bar.

5. Installation de réfrigération selon l'une quelconque des revendications précédentes, **caractérisée en ce que** le flux massique supplémentaire (Z) entre dans le deuxième étage de compression (142) après refroidissement du moteur d'entraînement (58) électrique dans le compartiment moteur (134).

6. Installation de réfrigération selon l'une quelconque des revendications précédentes, **caractérisée en ce que** le flux massique principal (H) comprimé à une moyenne pression (PM) entre dans le compartiment moteur (134) pour le refroidissement du moteur d'entraînement (58) électrique après le refroidissement par le deuxième échangeur de chaleur (124) et avant l'entrée dans le deuxième étage de compression (142).

7. Installation de réfrigération selon la revendication 6, **caractérisée en ce que** le flux massique principal (H) comprimé à une moyenne pression (PM) et refroidi dans le deuxième échangeur de chaleur (124) entre dans le deuxième étage de compression (142) après avoir traversé le compartiment moteur (134).

8. Installation de réfrigération selon l'une quelconque des revendications précédentes, **caractérisée en ce que** l'unité de compression d'agent réfrigérant (54) est réalisée en tant que compresseur semi-hermétique, dans laquelle sont disposés dans un carter (130) commun de celui-ci à la fois le moteur d'entraînement (58) électrique et le compresseur d'agent réfrigérant (56), qu'en particulier le compresseur d'agent réfrigérant (56) de l'unité de compression d'agent réfrigérant (54) est réalisé en tant que compresseur à pistons, qu'en particulier le compresseur à pistons présente plusieurs unités de cylindre (114a, 114b, 144a, 144b) dont au moins une (114a, 114b) forme le premier étage de compression (112) et au moins une (144a, 144b) forme le deuxième étage de compression (142), qu'en particulier au moins deux unités de cylindre (114a, 114b) forment le premier étage de compression (112), qu'en particulier l'au moins une unité de cylindre (144a, 144b) du deuxième étage de compression (142) par rapport à l'au moins une unité de cylindre (114a, 114b) du premier étage de compression (112) est disposée à une distance angulaire par rapport à un axe médian (202) d'un arbre d'entraînement (152) des unités de cylindre (114a, 114b, 144a, 144b), ou qu'en particulier toutes les unités de cylindre (114, 144) des étages de compression (112, 142) sont disposées de manière alignée, qu'en particulier le carter (130) du compresseur d'agent réfrigérant (56) est réalisé à partir d'aluminium, qu'en particulier le carter (130) total de l'unité de compression d'agent réfrigérant (54) présente un manchon de carter (162) et des couvercles de palier (164, 166) disposés de part et d'autre du manchon de carter (162), qui sont tous réalisés à partir d'aluminium, qu'en particulier le carter (132) présente des culasses (192, 194), qui sont réalisées à partir d'aluminium.

9. Installation de réfrigération selon l'une quelconque des revendications précédentes, **caractérisée en ce qu'**en particulier un raccord de haute pression (72) de l'unité de compression d'agent réfrigérant (54) est disposé sur une culasse (194) du deuxième étage de compression (142), qu'en particulier un raccord de basse pression (102) de l'unité de compression d'agent réfrigérant (54) est disposé sur une culasse (192) du premier étage de compression (112), qu'en particulier une sortie de moyenne pression (122) de l'unité de compression d'agent réfrigérant (54) est disposée sur une culasse (192) du premier étage de compression (112), qu'en particulier une entrée de moyenne pression (128) de l'unité de compression d'agent réfrigérant (54) est disposée dans la zone d'un carter moteur (132).

10. Unité de compression d'agent réfrigérant (54), comprenant un compresseur d'agent réfrigérant (56) et un moteur d'entraînement (58) électrique, dans laquelle le compresseur d'agent réfrigérant (56) présente un premier étage de compression (112) destiné à comprimer un agent réfrigérant, en particulier du CO₂, amené à basse pression (PN), à une moyenne pression (PM) et un deuxième étage de compression (142) destiné à comprimer l'agent réfrigérant, en particulier du CO₂, comprimé à une moyenne pression (PM), à une haute pression (PH), et dans laquelle en particulier l'unité de compression d'agent réfrigérant (54) présente une sortie de moyenne pression (122) reliée au premier étage de compression (112) et une entrée de moyenne pression (128) reliée au deuxième étage de compression (142), **caractérisée en ce que** l'entrée de moyenne pression (128) débouche dans un compartiment moteur (134) du moteur d'entraînement (58) électrique pour le refroidissement, et que de l'agent réfrigérant comprimé à une moyenne pression entre dans le deuxième étage de compression (142) après avoir traversé le compartiment moteur (134), et qu'un compartiment d'entraînement (156) du compresseur d'agent réfrigérant (56), en partant duquel un entraînement des étages de compression (112, 142) a lieu, est maintenu à une moyenne pression (PM).

11. Unité de compression d'agent réfrigérant selon la revendication 10, **caractérisée en ce que** le compartiment d'entraînement (156) est relié au compartiment moteur (134) par l'intermédiaire d'un canal de liaison.

12. Unité de compression d'agent réfrigérant selon la revendication 10 ou 11, **caractérisée en ce que** l'unité de compression d'agent réfrigérant (54) est réalisée en tant que compresseur semi-hermétique, dans laquelle sont disposés dans un carter (130) commun de celui-ci à la fois le moteur d'entraînement (58) électrique et le compresseur d'agent réfrigérant (56), qu'en particulier le compresseur d'agent réfrigérant (56) est réalisé en tant que compresseur à pistons, qu'en particulier le compresseur à pistons présente plusieurs unités de cylindre (114a, 114b, 144a, 144b), dont au moins une (114a, 114b) forme le premier étage de compression (112) et au moins une (144a, 144b) forme le deuxième étage de compression (142), qu'en particulier au moins deux unités de cylindre (114a, 114b) forment le premier étage de compression (112), qu'en particulier l'au moins une unité de cylindre (144a, 144b) du deuxième étage de compression (142) par rapport à l'au moins une unité de cylindre (114a, 114b) du premier étage de compression (112) est disposée à une distance angulaire par rapport à un axe médian (202) d'un arbre d'entraînement (152) des unités de cylindre (114a, 114b, 144a, 144b), ou qu'en particulier toutes les unités de cylindre (114, 144) des étages de compression (112, 142) sont disposées de manière alignée, qu'en particulier le carter (130) du compresseur d'agent réfrigérant (56) est réalisé à partir d'aluminium, qu'en particulier le carter (130) commun présente un manchon de carter (162) et des couvercles de palier (164, 166) disposés de part et d'autre du manchon de carter (162), qui sont tous réalisés à partir d'aluminium, qu'en particulier le carter (132) présente des culasses (192, 194), qui sont réalisées à partir d'aluminium.

13. Unité de compression d'agent réfrigérant selon l'une quelconque des revendications 10 à 12, **caractérisée en ce qu'**en particulier un raccord de haute pression (72) de l'unité de compression d'agent réfrigérant (54) est disposé sur une culasse (194) du deuxième étage de compression (142), qu'en particulier un raccord de basse pression (102) de l'unité de compression d'agent réfrigérant (54) est disposé sur une culasse (192) du premier étage de compression (112), qu'en particulier une sortie de moyenne pression (122) de l'unité de compression d'agent réfrigérant (54) est disposée sur une culasse (192) du premier étage de compression (112).

14. Unité de compression d'agent réfrigérant selon l'une quelconque des revendications 10 à 13, **caractérisée en ce qu'**une entrée de moyenne pression (128) de l'unité de compression d'agent réfrigérant (54) est disposée dans la zone d'un carter moteur (132).

15. Unité de compression d'agent réfrigérant selon l'une quelconque des revendications 10 à 14, **caractérisée en ce que** la basse pression (PN) est en particulier pour le CO₂ en tant qu'agent réfrigérant de l'ordre de valeurs dans la plage de 1 bar à 60 bar, qu'en particulier la moyenne pression (PM) se situe en particulier pour le CO₂ en tant qu'agent réfrigérant dans la plage de 20 bar à 120 bar, qu'en particulier la haute pression (PH) est en particulier pour le CO₂ en tant qu'agent réfrigérant de l'ordre de valeurs dans la plage de 50 bar à 160 bar.
